# FASCICULE DE BREVET EUROPEEN

(11) **EP 0 236 207 B1**
(45) Date de publication et mention de la délivrance du brevet: **04.04.1990**
(21) Numéro de dépôt: 87400342.9
(22) Date de dépôt: 17.02.1987
(51) Int. Cl.: F02D 41/14, F02D 41/26, F02D 41/34

(54) **Procédé et système d'injection électronique à régulation par sonde lambda pour moteur à combustion interne**
Elektronisches Einspritzverfahren und -system mit Lambdasondenregelung für Brennkraftmaschinen
Electronic-injection method and system using lambda sensor regulation for an internal-combustion engine

(30) Priorité: 25.02.1986 FR 8602557
(43) Date de publication de la demande: 09.09.1987
(73) Titulaire: REGIE NATIONALE DES USINES RENAULT, 92109 Boulogne-Billancourt (FR)
(72) Inventeur: Lefebre, Rémi, F-92700 Colombes (FR); Prampolini, Francis, F-92160 Antony (FR)

(56) Documents cités:
- GB-A- 2 084 353
- US-A- 4 111 171
- US-A- 4 282 842
- US-A- 4 359 993
- PATENT ABSTRACTS OF JAPAN, vol. 7, no. 44 (M-195)[1189], 22 février 1983, & JP-A-57 193 743 (MITSUBISHI DENKI K.K.) 29-11-1982

## Description

L'invention concerne un procédé et un système d'injection électronique à régulation par sonde pour moteur à combustion interne, du type comportant au moins un injecteur dont te temps d'ouverture est commandé par un calculateur électronqiue en fonction de paramètres de fonctionnement du moteur et de l'état de la sonde λ.

La sonde λ est un capteur dont la tension de sortie peut basculer entre un niveau haut (mélange riche) et un niveau bas (mélange pauvre) situés de part et d'autre d'un seuil correspondant au rapport stoechiométrique (richesse "1"). Le signal de sortie de la sonde X est mis en forme dans le calculateur électronique d'injection et l'information logique qui en résulte est un signal rectangulaire auquel, par convention, on attribue la valeur "+1" lorsqu'il est au niveau haut et la vapeur "-1" lorsqu'il est au niveau bas.

La régulation adaptée à ce genre d'information est la superposition d'une régulation du type proportionnel et d'une régulation du type intégral. La correction proportionnelle permet d'accroître la fréquence de régulation, tandis que la correction intégrale permet plus particulièrement de passer d'un point de fonctionnement à un autre adapté différemment en richesse, c'est-à-dire de faire face à une désadaptation de richesse.

La régulation en boucle fermée de l'injection au moyen d'une sonde À est essentiellement utilisée lorsque le système d'échappement du moteur est équipé d'un catalyseur destiné à réduire les émissions de composants indésirables (polluants) des gaz d'échappement. En effet, cette régulation permet d'asservir la richesse du mélange air/carburant admis dans le moteur autour de la valeur À=1, ce qui est une condition indispensable à la combustion satisfaisante des composants toxiques par le catalyseur.

Le bon fonctionnement de ce dernier nécessite donc une régulation du mélange qui soit précise et présente la plus faible inertie possible. En d'autres termes, une fréquence de régulation ou de basculement de la sonde élevée favorise un fonctionnement efficace du catalyseur.

A cet effet, différentes solutions ont été proposées pour optimiser les termes de correction proportionnelle et intégrale et, malgré leur efficacité certaine, ces solutions se heurtent à certaines limites.

Les documents US―A―4.282.842 et US―A―4.111.171 décrivent un système de dosage de carburant comprenant un calculateur électronique associé à une sonde λ produisant un signal à deux états en fonction de la richesse de la composition des gaz d'échappement.

L'invention propose un procédé et un système d'injection à régulation par sonde qui se différencient fondamentalement des solutions traditionnelles tout en permettant d'accroître sensiblement la fréquence de régulation. En outre, l'invention peut être combinée avec certaines de ces solutions traditionnelles pour accroître encore l'efficacité de la régulation.

Les buts de l'invetnion sont atteints au moyen d'un procédé de dosage du carburant fourni à un moteur à combustion interne par au moins un injecteur commandé par un calculateur électronique associé à une sonde délivrant un signal susceptible de prendre l'un ou l'autre de deux états fonctions de la composition des gaz d'échappement, suivant lequel le calculateur électronique détermine le temps d'ouverture de l'injecteur à partir d'un temps nominal fonction de paramètres de fonctionnement du moteur et d'un terme de correction proportionnelle et intégrale fonction du signal de la sonde, et suivant lequel on effectue une estimation prédictive de richesse des gaz d'échappement à partir de paramètres de fonctionnement du moteur et du retard pur, déterminé expérimentalement, entre l'injecteur et la sonde, caractérisé en ce qu'on élabore au moins un signal de sonde simulé à partir de ladite estimation prédictive de richesse, on élabore ledit terme de correction à partir du signal de sonde simulé et on modifié périodiquement ledit terme de correction en réponse à la détection d'une différence entre l'état du signal de sonde mesuré et l'état d'un signal de sonde simulé retardé, ce dernier étant obtenu par un décalage temporel du premier signal égal audit retard pur.

Suivant une caractéristique, on élabore un premier signal de sonde simulé par comparaison de l'estimation prédictive de richesse avec des premiers seuils haut et bas égaux respectivement aux seuils haut et bas de changement d'état de la sonde, on obtient le signal de sonde simulé retardé par un décalage temporel dudit premier signal égal audit retard pur, on élabore un second signal de sonde simulé par comparaison de l'estimation prédictive de richesse avec des seconds seuils haut et bas supérieurs respectivement aux premiers seuils haut et bas, et on élabore ledit terme de correction à partir du second signal de sonde simulé.

Suivant une autre caractéristique, on élabore un terme de référence représentatif de la correction à apporter audit temps nominal pour obtenir un état de la sonde représentatif de la richesse "1" et on calcule une valeur brute estimée de richesse en fonction de la différence entre le terme de correction et le terme de référence.

L'invention à également pour objet un système d'injection électronique pour la mise en oeuvre du procédé défini ci-dessus, comprenant au moins un injecteur de carburant côté admission du moteur, une sonde sensible à la composition des gaz d'échappement, des capteurs de mesure de paramètres de fonctionnement du moteur et un calculateur électronique qui commande le temps d'ouverture de l'injecteur en fonction desdits paramètres et du signal de sortie de ladite sonde, caractérisé en ce que ledit système comprend une mémoire morte de valeur numérique de retard pur adressable par le calculateur en fonction de la pression d'air à l'admission du moteur.

D'autres avantages de l'invention ressortiront de la description qui va suivre d'un mode de sa réalisation donné uniquement à titre d'exemple et illustré par les dessins annexés sur lesquels:
La figure 1 est un schéma-bloc d'un système d'injection pour la mise en oeuvre du procédé suivant l'invention.
La figure 2 est un schéma fonctionnel illustrant la régulation prédictive en boucle fermée du procédé suivant l'invention.
La figure 3 est un organigramme illustrant le programme d'initialisation du calculateur d'injection.
La figure 4 est un organigramme de fonctionnement'du calculateur d'injection pour la mise en oeuvre du procédé de l'invention.
La figure 5 est un chronogramme montrant, en fonction du nombre N de demi-tours moteur, l'évolution d'un certain nombre de signaux représentatifs du fonctionnement du système d'injection suivant l'invention.
Les figures 6 à 8 sont des graphiques montrant respectivement l'efficacité d'un pot catalyseur et l'analyse spectrale de la période moteur sans et avec le procédé de l'invention.

Le schéma-bloc de la figure 1 montre un moteur à combustion interne à allumage commandé 1 équipé d'un injecteur 2 côté admission 3 et d'un catalyseur 4 d'épuration de gaz d'échappement côté échappement 5.

L'injecteur 2 est commandé par un microcalculateur programmé 6 par l'intermédiaire d'un circuit de puissance 7. Le microcalculateur 6 détermine le temps nominal Tin d'ouverture de l'injecteur 2 en fonction de la pression d'air mesurée par un capteur de pression 8 placé côté admission 3 et de la vitesse de rotation du moteur. Cette dernière information est délivrée par un capteur 9 devant lequel défilent les dents d'une cible 10 solidaire en rotation du vilebrequin du moteur. La cible 10 peut également être pourvue d'un ou plusieurs accidents placés dans une position angulaire prédéterminée pour fournir une information de position angulaire par l'intermédiaire du capteur 9, ou une deuxième cible associée à un capteur supplémentaire peuvent être prévus à cet effet.

Le temps nominal Tin peut être corrigé par le microcalculateur 6 en fonction d'autres informations telles que la température de l'air atmosphérique, la température de l'eau de refroidissement du moteur, etc., ..., qu'il reçoit éventuellement sur des entrées auxiliaires 11.

Le temps nominal Tin est également corrigé à partir de l'information délivrée par une sonde À 12 disposée côté échappement 5, entre le moteur 1 et le catalyseur 4. Le signal de sortie de la sonde À est mis en forme dans le microcalculateur 6 et il présente alors l'allure du signal SA de la figure 5. Ce signal Sλ contient une information sur la teneur en oxygène résiduel des gaz d'échappement, et également sur le rapport momentané d'air et de carburant du mélange aspiré par le moteur. Les niveaux haut et bas de ce signal Sλ, auxquels sont affectées respectivement des valeurs numériques, "+1" et "-1", correspondent à des richesses respectivement supérieure et inférieure au rapport stoechiométrique (richesse "1").

Comme on le verra dans la suite, l'état de la sonde À n'est pas l'image instantanée de la richesse du mélange admis dans le moteur car il existe un retard pur entre l'injecteur 2 et la sonde À 12. Ce retard pur, déterminé expérimentalement, est stocké sous forme de valeurs numériques dans une mémoire morte 13 adressable par le calculateur 6 en fonction de la pression d'air à l'admission du moteur. La mémoire morte 13 peut être interne ou externe au calculateur 6.

On considérera dans la suite que l'ensemble décrit à la figure 1, concerne un moteur à quatre cylindres comportant un seul injecteur s'ouvrant pendant un temps Ti à chaque demi-tour du moteur. Cependant, il doit être compris que l'invention s'applique à tout type de moteur à allumage commandé, quel que soit le nombre d'injecteurs et de cylindres qui l'équipent. De même, les paramètres de calcul du temps nominal Tin d'ouverture de l'injecteur 2 sont donnés uniquement à titre d'exemples et l'on peut, entre autres, utiliser un capteur de débit d'air au lieu du capteur de pression 8 côté admission 3. Dans ce cas, la mémoire 13 contenant les valeurs numériques de retard pur est adressée en fonction du débit d'air au lieu de la pression.

Le temps Ti d'ouverture de l'injecteur 2 calculé par le microcalculateur 6 est donné par la formule suivante: où
Tin représente le temps nominal d'ouverture calculé de manière classique en fonction des paramètres principaux et auxiliaires de fonctionnement du moteur mentionnés plus haut;
TiO est le temps nécessaire pour que l'injecteur commence à débiter après son excitation par le circuit de puissance 7;
acl est le terme de correction ou coefficient de régulation par sonde λ;
K est un coefficient de valeur-prédéterminée en fonction de la dynamique désirée sur la correction de Tin.

Dans le cas d'un microcalculateur 8 bits, on peut prendre K=256 et acl peut varier entre 0 et 256, sa valeur nominale étant 128. Par conséquent, la formule (1) peut s'écrire: le terme 1+acl/256 pouvant varier entre la valeur 1 (acl=0) et la valeur 2 (acl=256), la valeur nominale étant de 1,5 (acl=1₂₈).

Le coefficient acl détermine les corrections proportionnellç et intégrale et est généralement exprimé par la formule: où:
n représente le nombre de demi-tours effectués par le moteur depuis le dernier basculement de la sonde λ12;
H est un coefficient fixe ou variable déterminant l'amplitude de la correction proportionnelle;
G est un coefficient fixe ou variable déterminant le gain de la correction intégrale.

En variante, le gain de la correction intégrale peut être une fonction croissante du délai écoule depuis le dernier basculement de la sonde 12, par exemple une fonction parabolique si acl est de la forme suivante: où

G est alors un coefficient fixe prédéterminé intervenant dans la détermination du gain de la correction intégrale.

L'invention se distingue des solutions rappelées ci-dessus de détermination du terme de correction aci par le fait qu'à cet effet elle ne fait pas appel directement au signal de sonde mesuré Sλ, mais à un signal de sonde simulé Ssλ.

Le procédé suivant l'invention est en effet basé sur le fait que le temps d'injection Ti est réglé à partir d'une estimation de richesse et que l'observation du signal de sonde mesuré SA sert à réajuster périodiquement cette estimation. Ceci permet de s'affranchir du retard pur entre l'injecteur et la sonde et, donc, de ce pas attendre son basculement pour effectuer la correction proportionnelle, ce qui a pour conséquence d'augmenter la fréquence d'oscillation de richesse.

Si l'on pose en effet que a est la valeur de acl pour laquelle le temps d'injection conduit à un mélange de richesse 1, soit Ti(a)=Ti richesse 1, on peut écrire:

Compte tenu de la fonction de transfert entre l'injecteur et la sonde λ, on a:

Par conséquent, le terme est représentatif de l'écart de richesse par rapport à la richesse 1 au niveau de la sonde λ à l'instant n+m+1, m représentant le retard pur entre l'injecteur et la sonde.

Le procédé de régulation prédictive en boucle fermée mettant en oeuvre ce concept sera maintenant décrit en se reportant au schéma fonctionnel de la figure 2.

Les blocs 13 et 14 représentent les valeurs initiales de acl et a et l'on effectue en 15 la différence acl-α̅. Le bloc 16 représente un filtrage passe-bas à la sortie duquel on obtient le terme [β=(̅α̅c̅l̅-̅α̅)̅.

Le bloc 17 représente l'ensemble du système de la figure 1 et comporte notamment comme grandeur le temps d'injection Ti et la position angulaire θm du moteur dont est déduit le nombre n de demi-tours moteur qui se sont écoulés depuis le dernier basculement de la sonde. Les grandeurs de sortie du bloc 17 sont la pression mesurée P et le signal de sonde mesuré Sλ. Le bloc 18 représente un filtrage passe-bas de la pression P et.l'on effectue en 19 la différence P-P. Cette différence est multipliée par le coefficient K' en 20, le terme K' (P-P) étant positif en accélération et négatif en décélération, et permettant de prendre en compte les problèmes de mouillage des parois du collecteur d'admission par le carburant. On effectue en 21 la différence [β-K'(P-P̅) et l'on retranche en 22 de cette différence le term K2[S"sλ(n)-Sλ(n)]. On obtient donc en 22 une grandeur Re qui constitue une estimation de richesse non retardée au niveau des gaz d'échappement.

Le bloc 23 représente l'hystérésis de la sonde λ et reconstitue à l'instant n (demi-tour n) un signal de sonde simulé S'sλ qui est une estimation prédictive de ce que sera le signal de sonde mesuré Sλ à l'instant n+m+1.

Par ailleurs, le bloc 24 représente la détermination du retard pur m en fonction de la pression d'air P mesurée à l'admission du moteur. Le bloc 25 représente un retard pur m apporté sur le signal S'sλ(n), correspondant à une fonction de transfert e-K"/N P, et l'on effectue en 26 la différence entre le signal de sonde simulé S"sÀ(n) et le signal de sonde mesuré SÀ(n). Cette différence est multipliée par le coefficient K2 en 27 pour être réinjectée en 22 comme expliqué précédemment. Par ailleurs, cette même différence S"sλ(n)-Sλ(n) est multipliée par K1 en 28 pour être réinjectée en 15.

Comme le montre la figure 5, un écart entre le signal de sonde simulé S"sλ(n) et le signal de sonde mesuré Sλ(n) à pour cause une mauvaise estimation, donc une erreur, sur le terme a (acl est connu), qui est donc corrigée par l'intermédiaire du coefficient K1 (correction intégrale), et a pour conséquence une erreur sur le calcul d'estimation de richesse en cours qui est corrigée par l'intermédiaire du coefficient K2 (correction intégrale).

La correction proportionnelle et intégrale sur le coefficient acl est effectuée à partir d'un deuxième signal de sonde simulé SsÀ(n) élaboré par le bloc 29 à partir de l'estimation de richesse non retardée Re. Ce bloc 29 possède une hystérésis plus importante que le bloc 23, ce qui permet des basculements plus francs de la sonde 12 puisque les excursions de richesse se trouvent amplifiées. Les blocs 30 et 31 représentent respectivement les corrections intégrale et proportionnelle et la différence obtenue en 32 représente le terme Δαcl qui est retranché en 33 du αcl initial. On obtient donc à la sortie de 33 le terme acl qui est injecté en 15 avec le terme a résultant de la différence effectuée en 34 entre le a initial (bloc 14) et le Δα̅ calculé (bloc 28).

La figure 4 est un organigramme de fonctionnement du calculateur 6 qui permet de mettre en oeuvre le schéma d'asservissement de la figure 2. La figure 3 est un organigramme d'un programme d'initialisation qui se déroule lors du démarrage du moteur.

Dès réception d'une instruction d'initialisation (étape 40), le calculateur 6 charge une valeur prédéterminée XX dans un compteur CPT qui décompte les demi-tours moteur (étape 41 ). L'étape suivante 42 consiste à émettre un drapeau de valeur 0, puis on fixe les valeurs initiales de a et acl à l'étape 43 (a=acl=128) et de β et Re à l'étape 44 (β=Re=0). L'étape 45 représente la fin du programme d'initialisation.

Le déroulement du programme principal de la figure 4 sera maintenant décrit en se référant également au chronogramme de la figure 5. Ce programme se déroule à chaque détection du passage du moteur par une position angulaire prédéterminée, par exemple le passage d'un piston par le point mort haut (étape 50). L'étape suivante 51 est un test pour déterminer si le moteur est ou non encore dans sa phase de démarrage. Si tel est le cas, le compteur CPT n'a pas encore été décompté et le drapeau fixé à l'étape 42 du programme d'initialisation est toujours à 0. La réponse négative au test 51 conduit alors à l'étape 52 où le terme de correction acl est calculé de manière classique à partir du signal de sonde mesuré SA(n): A l'étape suivante 53, on calcule le terme de référence a: où x est un coefficient de valeur fixe prédéterminée. L'étape 54 qui suit consiste à donner au signal de sonde simulé S"sÀ(n) la valeur que présente le signal de sonde mesuré Sλ(n) au nième demi-tour.

Si, comme cela sera expliqué par la suite, la phase de démarrage du moteur est terminée et celui-ci a effectué un nombre de demi-tours au moins égal à celui XX fixé dans le compteur CPT à l'étape 41 du programme d'initialisation, la valeur du drapeau s'est trouvée fixée à 1 et la réponse au test 52 est positive. A l'étape 55 on donne alors au signal de sonde simulé retardé S"sÀ(n) la valeur que présentait le signal de sonde simulé non retardé S'sλ(n-m) m demi-tours plus tôt. Ceci peut être visualisé sur la figure 5 où l'on constate que le signal S"sλ est décalé par rapport au signal S'sλ du retard pur m fonction de la pression P. On calcule ensuite à l'étape 56 le terme de référence a:

Les étapes 54 et 56 conduisent toutes deux à l'étape 57 de calcul du terme β: où k est un coefficient de valeur fixe prédéterminée. On effectue ensuite en 58 un filtrage passe-bas sur la pression mesurée: P=P+x' (P-P) où x' est un coefficient de valeur fixe prédéterminée.

L'étape suivante 59 est le calcul de l'estimation prédictive de richesse non retardée Re:

L'étape 59 est suivie d'une série de tests pour comparer l'estimation de richesse Re à des seuils D+ et D- d'une part et D'+ et D'- d'autre part. Les seuils D+ et D- sont symétriques par rapport à la richesse 1, de même que les seuils D'+ et D'- qui sont supérieurs aux seuils D+ et D- respectivement. Pour des raisons de commodité, seuls les seuils D+ et D'+ ont été représentés sur la figure 5, ce qui correspond à un fonctionnement en mélange riche, mais on peut en déduire immédiatement les différentes signaux qui seraient obtenus en cas de fonctionnement en mélange pauvre par comparaison de la richesse estimée Re avec les seuils D- et D'-.

Le premier test 60 qui suit l'étape 59 consiste à comparer Re au seuil D+. Si Re est supérieur ou égal à D+, on fixe au signal Ssλ(n) la valeur +1 (étape 61). Dans le cas contraire, on passe au test 62 où l'on compare Re au seuil D-. Si Re est inférieur ou égal à D-, on fixe au signal Ssλ(n) la valeur -1 (étape 63). Les étapes 61 et 63 ou une réponse négative au test 62 conduisent au test 64 où l'on compare Re au seuil D'+. Si la réponse à ce test est positive, on fixe au signal S'sλ(n) la valeur +1 (étape 65), tandis que dans le cas contraire on passe au test 66 où l'on compare Re au seil D'-. Si la réponse à ce test est positive, on fixe au signal S'sλ(n) la valeur -1 (étape 67). Les étapes 65 et 67, ainsi qu'une réponse négative au test 66, conduisent au test 68. Dans le cas d'une réponse négative aux tests 60 et 62, Ssλ(n) conserve la valeur qu'il avait à l'instant n-1 et, de même, dans le cas d'une réponse négative aux tests 64 et 66, S'sλ(n) conserve la valeur qu'il avait à l'instant n-1.

Le test 68 porte sur la valeur du drapeau. Si l'on est toujours en phase de démarrage du moteur, le drapeau a toujours la valeur 0 fixée à l'étape 42 du programme d'initialisation et la réponse au test 68 est négative et conduit à un test 69 concernant le contenu du compteur CPT initialisé à la valeur XX à l'étape 41 du programme d'initialisation. Dans la phase de démarrage, le contenu du compteur CPT n'a toujours pas été ramené à 0 et la réponse négative au test 69 conduit à l'étape 70 où l'on décrémente d'une unité le compteur CPT.

L'étape suivante 71 consiste à calculer le temps d'injection en utilisant le terme de correction αcl calculé à l'étape 52:

. L'étape suivant 72 marque la fin du déroulement du programme qui reste dans l'attente de la prochaine interruption due au passage du moteur par une position angulaire prédéterminée.

Lorsque le moteur a effectué XX demi-tours, le contenu du compteur CPT à été décompté jusqu'à 0 et la réponse au test 69 est positive. Le drapeau est alors fixé à 1 (étape 73), après quoi l'on passe à l'étape 71 de calcul du temps d'injection Ti.

La phase de démarrage du moteur est alors achevée et au demi-tour suivant le test 51 conduit à dérouler les étapes 55 et 56. De même, la réponse positive au test 68 conduit à l'étape 74 où le terme de correction acl est calculé en fonction du signal de sonde simulé Ssλ:

Ensuite, tant que le moteur fonctionne, le terme αcl est toujours calculé à partir du signal de sonde simulé Ssλ, bien que l'on puisse envisager un retour à un calcul traditionnel fondé sur le signal de sonde mesuré SA dans certaines conditions particulières de fonctionnement du moteur.

La figure 5 montre clairement le retard pur qui existe entre l'injecteur 2 et la sonde 12: on constate en effet que la richesse réelle au niveau de la sonde Rr, supposée être initialement à un palier pour faciliter la compréhension du phénmène décrit, ne commence à augmenter que m demi-tours après que soit apparue l'augmentation de richesse du mélange à l'admission due à la correction proportionnelle introduite pas la présence d'un saut du terme αcl à l'instant supposé initial I. On voit par contre que l'estimation de richesse prédictive Re commence à croître dès le demi-tour 1 jusqu'au demi-tour p où elle atteint le seuil D+. Ceci provoque un changement d'état du signal de sonde simulé Ssλ utilisé pour le calcul de aci qui, de ce fait, apporte immédiatement une correction proportionnelle suivie d'une correction intégrale. Cependant, le signal de sonde simulé S'sλ a déjà changé d'état au demi-tour n lorsque l'estimation de richesse prédictive Re a atteint le seuil D'+ inférieur au seuil D+, de sorte que le signal de sonde simulé retardé S"sλ changera lui aussi d'état m demi-tours plus tard, à savoir au demi-tour n+m. Cependant, on a supposé dans l'exemple représenté que la sonde réelle avait basculé quelque temps plus tôt, au demi-tour q. Ceci signifie que l'estimation prédictive de richesse Re ne coïncide pas exactement avec l'évolution de la richesse réelle Rr au niveau de la sonde λ et il en résulte au demi-tour q une correction, tant de l'estimation prédictive de richesse Re (coefficient K2), que du coefficient a (coefficient K1).

Dans l'exemple de mise en oeuvre de l'invention par l'organigramme de la figure 4, le terme acl de correction proportionnelle et intégrale est supposé être calculé de manière classique comme indiqué par la formule (2) précitée. Il doit être cependant noté que ce terme peut être calculé tout aussi bien par la formule (3) assurant une correction intégrale de type parabolique ou par toute autre formule appropriée. En effet, l'invention ne réside pas dans la formule de calcul proprement dite de ce terme, mais dans l'utilisation, à cet effet, d'un signal de sonde simulé basé sur une prédiction de l'évolution de la richesse des gaz d'échappement au niveau de la sonde réelle. En d'autres termes, le procédé et le système décrits assurent un bouclage de richesse à partir d'un signal simulé par un modèle interne et un recalibrage de ce modèle interne est effectué périodiquement à partir de l'observation de l'état de la sonde λ. Dans l'exemple décrit, on doit donc distinguer la régulation du temps d'injection qui est base sur le signal de sonde simulé Ssλ de la régulation du modèle interne qui fait appel à l'autre signal de sonde simulé S'sλ et au signal de sonde simulé retardé S"sÀ. Bien entendu, il est possible d'effectuer la régulation du temps d'injection Ti directement sur le signal de sonde simulé S'sλ mais, comme indiqué précédemment, la solution décrite permet d'assurer des basculements plus francs de la sonde réelle 12 du fait que les seuils de richesse D+ et D- utilisés pour l'élaboration du signal de sonde simulé Ssλ sont supérieurs aux seuils réels D'+ et D'- de basculement de la sonde. D'autres modifications peuvent naturellement être apportées à l'exemple de réalisation décrit sans pour autant sortir du cadre et de l'objet de l'invention.

La figure 6 représente à différentes fréquences d'excitation du terme αcl l'efficacité d'un catalyseur trifonctionnel de 54.000 miles en fonction de l'amplitude crête à crête des oscillations de richesse à l'entrée du pot catalyseur. L'efficacité est calculée de la manière suivante, exprimée en pourcentage:

Ce graphique montre que l'efficacité est d'autant plus importante que la fréquence est élevée et que l'amplitude des oscillations de richesse est faible. Or, précisément, le procédé suivant l'invention permet d'accroître cette fréquence et, pour un gain H1 donné, de diminuer l'amplitude des oscillations de richesse.

Cette augmentation de fréquence est mise en évidence sur les figures 7 et 8 qui concernent un moteur à combustion interne commandé respectivement par un procédé d'injection de carburant classique et le procédé suviant l'invention. Ces courbes représentent l'analyse spectrale de la période moteur T exprimée en millisecondes au régime de ralenti. Il en ressort que dans le premier cas la raie fondamentale est située autour de 0,9 Hz, alors qu'elle est voisine de 2 Hz avec le procédé de l'invention.

Cette augmentation de fréquence se traduit non seulement par un gain sur l'efficacité du pot catalyseur, mais également par une réduction du pompage basse fréquence du régime moteur au ralenti, d'où il résulte une amélioration du confort vibratoire sur véhicule perceptible par un conducteur.

## Revendications

. 1. Procédé de dosage du carburant fourni à un moteur à combustion interne (1) par au moins un injecteur (2) commandé par un calculateur électronique (6) associé à une sonde (12) délivrant un signal (Sλ) suscpetibie de prendre l'un ou l'autre de deux états fonctions de la composition des gaz d'échappement, suivant lequel le calculateur électronique (6) détermine le temps d'ouverture (Ti) de l'injecteur (2) à partir d'un temps nominal (Tin) fonction de paramètres de fonctionnement du moteur (1) et d'un terme (acl) de correction proportionnelle et intégrale fonction de l'état du signal de la sonde, et suivant lequel on effectue une estimation prédictive (Re) de richesse des gaz d'échappement à partir de paramètres de fonctionnement du moteur et du retard pur (m), déterminée expérimentalement entre l'injecteur (2) et la sonde (12), caractérisé en ce qu'on élabore au moins un signal de sonde simulé (Ssλ) à partir de ladite estimation prédictive de richesse, on élabore ledit terme de correction (αcl) à partir du signal de sonde simulé (Ssλ) et on modifie périodiquement ledit terme de correction (acl) en réponse à la détection d'une différence entre l'état du signal de sonde mesuré (SA) et l'état d'un signal de sonde simulé retardé (S"sÀ), ce dernier étant obtenu par un décalage temporel du premier signal (S'sA) égal audit retard pur (m).

2. Procédé selon la revendication 1, caractérisé en ce qu'on élabore un premier signal de sonde simulé (S'sλ) par comparaison de l'estimation prédictive de richesse (Re) avec des premiers seuils haut et bas (D'+, D'-) égaux respectivement aux seuils haut et bas de changement d'état de la sonde, on obtien le signal de sonde simulé retardé (S"sλ) par un décalage temporel dudit premier signal (S'sλ) égal audit retard pur (m), on élabore un second signal de sonde simulé (Ssλ) par comparaison de l'estimation prédictive de richesse (Re) avec des seconds seuils haut et nas (D+, D-) supérieurs respectivement aux premiers seuils haut et bas, et on élabore ledit terme de correction (acl) à partir du second signal de sonde simulé (SsÀ).

3. Procédé selon la revendication 2, caractérisé en ce qu'on élabore un terme de référence (a) représentatif de la correction à apporter audit temps nominal (Tin) pour obtenir un état de la sonde représentatif de la richesse "1" et on calcule une valeur brute estimée de richesse (β) en fonction de la différence entre le terme de correction (acl) et le terme de référence (a).

4. Procédé selon la revendication 3, caractérisé en ce qu'on élabore ledit terme de référence (a) en fonction de la différence entre l'état du signal de sonde simulé retardé (S"sλ) et l'état du signal de sonde mesuré (Sλ).

5. Procédé selon l'une quelconque des revendications 3 et 4, caractérisé en ce que l'estimation prédictive de richesse (Re) est égale à la somme de ladite valeur brute (β), d'un premier terme (K'(P-P)) fonction de la pression d'air à l'admission du moteur et d'un second terme (K2(S"sλ-Sλ)) fonction de la différence entre l'état du signal de sonde simulé retardé (S"sλ) et l'état du signal de sonde mesuré (Ssλ).

6. Procédé selon la revendication 5, suivant lequel on détecte l'état de la sonde et on calcule le temps (Ti) d'ouverture de l'injecteur cycliquement à chaque tour ou fraction de tour du moteur, caractérisé en ce que l'estimation prédictive de richesse Re est exprimée par: où:
β est la valeur brute estimée de richesse,
K' est un coefficient de valeur prédéterminée,
P est la pression d'air à l'admission du moteur,
P représente la pression P vue à travers un filtre passe-bas,
K2 est un coefficient de valeur prédéterminée,
Sλ(n) est la valeur que présente le signal de sonde mesuré n cycles après le dernier basculement de la sonde,
S"λ(n) est la valeur que présente le signal de sonde simulé retardé au cycle n,
les signaux SÀ(n) et S"sλ(n) étant susceptibles de prendre les valeurs +1 ou -1.

7. Procédé selon la revendication 6, caractérisé en ce que la valeur brute estimée de richesse au cycle n est exprimée par: où:
β(n-1) est la valeur brute estimée de richesse au cycle n-1,
k est un coefficient de valeur prédéterminée,
acl(n-1) est le terme de correction calculé au cycle n-1,
a(n) est le terme de référence calculé au cycle n.

8. Procédé selon la revendication 7, caractérisé en ce que la valeur du terme de référence au cycle n est exprimée par: où:
a(n-1) est la valeur du terme de référence au cycle n-1,
K1 est un coefficient de valeur prédéterminée.

9. Procédé selon l'une quelconque des revendications 2 à 8, caractérisé en ce que la valeur du terme de correction n cycles après le dernier basculement de la sonde est exprimée par: où
αcl(n-1) est la valeur du terme de correction au cycle n-1,
G1 est un coefficient intervenant dans la détermination du gain de la correction intégrale,
H1 est un coefficient déterminant l'amplitude de la correction proportionnelle,
Ssλ(n) est la valeur que présente le second signal de sonde simulé au cycle n,
Ssλ(n-1) est la valeur que présente le second signal de sonde simulé au cycle n-1,
le signal Ssλ étant susceptible de prendre les valeurs +1 ou -1.

10. Procédé selon l'une quelconque des revendications 2 à 8, caractérisé en ce que la valeur du terme de correction n cycles après le dernier basculement de la sonde est exprimée par: où:
acl(n-1) est la valeur du terme de correction au cycle n-1,
H2 est un coefficient déterminant l'amplitude de la correction proportionnelle,
G2 est un coefficient intervenant dans la détermination de la correction intégrale,
Ssλ(n) est la valeur que présente le second signal de sonde simulé au cycle n,
Ssλ(n-1) est la valeur que présente le second signal de sonde simulé au cycle n-1,
le signal Ssλ étant susceptible de prendre les valeurs +1 ou -1.

11. Procédé selon l'une quelconque des revendications 1 à 10, caractérisé en ce que ledit retard pur (m) est une fonction de la pression d'air (P) à l'admission du moteur.

12. Procédé selon la revendication 11, caractérisé en ce que ledit retard pur (m) est une valeur numérique exprimée en nombre de tours ou fractions de tour moteur.

13. Système de dosage du carburant fourni à un moteur à combustion interne (1), selon l'une quelconque des revendications 1 à 12 par au moins un injecteur (2) commandé par un calculateur électronique (6) associé à une sonde (12) délivrant un signal (Sλ) susceptible de prendre l'un ou l'autre de deux états fonctions de la composition des gaz d'échappement, suivant lequel le calculateur électronique (6) comprenant un premier moyen qui détermine le temps d'ouverture (Ti) de l'injecteur (2) à partir d'un temps nominal (Tin) fonction de paramètres de fonctionnement du moteur (1) et d'un terme (acl) de correction proportionnelle et intégrale fonction de l'état du signal de la sonde, et suivant lequel un deuxième moyen effectue une estimation prédictive (Re) de richesse des gaz d'échappement à partir de paramètres de fonctionnement du moteur et du retard pur (m), déterminée expérimentalement entre l'injecteur (2) et la sonde (12), caractérisé en ce qu un troisième moyen élabore au moins un signal de sonde simulé (Ssλ) à partir de ladite estimation prédictive de richesse, un quatrième moyen élabore ledit terme de correction (αcl) à partir du signal de sonde simulé (Ssλ) et modifie périodiquement ledit terme de correction (acl) en réponse à la détection d'une différence entre l'état du signal de sonde mesuré (Sλ) et l'état d'un signal de sonde simulé retardé (S"sÀ), ce dernier étant obtenu par un moyen de décalage temporel du premier signal (S'sÀ) égal audit retard pur (m).

14. Système d'injection électronique pour la mise en oeuvre du procédé selon la revendication 13, comprenant au moins un injecteur de carburant côté admission du moteur, une sonde sensible à la composition des gaz d'échappement, des capteurs de mesure de paramètres de fonctionnement du moteur et un calculateur électronique qui commande le temps d'ouverture de l'injecteur en fonction desdits paramètres et du signal de sortie de ladite sonde, caractérisé en ce que ledit système comprend une mémoire morte (13) de valeurs numériques de retard pur (m) adressable par ledit calculateur (6) en fonction de la pression d'air (P) à l'admission du moteur (1).

## Patentansprüche

1. Verfahren zum Dosieren des Kraftstoffes, der einem Verbrennungsmotor (1) mittels wenigstens einer Einspritzdüse zugeführt wird, die von einem elektronischen Rechner (6) gesteuert wird, welcher einer Sonde (12) zugeordnet ist, die ein Signal (Sλ) liefert entsprechend dem einen oder anderen von zwei Zustandsfunktionen der Abgaszusammensetzung, gemäß der der elektronische Rechner (6) die Öffnungszeit (Ti) der Einspritzdüse (2) bestimmt, asugehend von einer Nominalzeit (Tin) als Funktion der Betriebsparameter des Motors (1) und eines Wertes (ac!) der gesamten und proportionalen Korrektur als Funktion des Zustandssignals der Sonde, wobei eine vorherige Schätzung (Re) der Abgasanreicherung erfolgt, ausgehend von den Betriebsparametern des Motors und der reinen Verzögerung (m), entsprechend einer experimentellen Bestimmung zwischen der Einspritzdüse (2) und der Sonde (12), dadurch gekennzeichnet, daß mindestens ein simuliertes Sondersignal (Ssλ) gebildet wird, ausgehend von der vorherigen Schätzung der Anreicherung, daß der Korrekturwert (acl) gebildet wird, ausgehend vom simulierten Sondensignal (SsA), daß periodisch der Korrekturwert (acl) verändert wird in Abhängigkeit der Messung eines Unterschiedes zwischen dem Zustand des gemessenen Sondensignals (Sλ) und dem Zustand eines simulierten verzögerten Sondensignals (S"sÄ), wobei letzteres durch eine zeitliche Verschiebung des ersten Signals (S'sλ) gleich der reinen Verzögerung (m) erhalten wird.

2. Verfahren nach Anspruch 1, dadurch gekennzeichnet, daß das erste simulierte Sondensignal (S'sλ) gebildet wird durch Vergleich der vorherigen Schätzung der Anreicherung (Re) mit ersten oberen und unteren Schwellwerten (D'+, D'-), die gleich entsprechenden oberen und unteren Schwellwerten für die Zustandsänderung der Sonde sind, daß das simulierte verzögerte Sondensignal (S"sλ) erhalten wird durch eine zeitliche Verschiebung des ersten Signals (S'sλ) gleich der reinen Verzögerung (m), daß ein zweites simuliertes Sondensignal (Ssλ) gebildet wird durch Vergleich der vorherigen Schätzung der Anreichung (Re) mit zweiten oberen und unteren Schwellwerten (D+, D-), die größer sind als die ersten oberen bzw. unteren Schwellwerte und daß der Korrekturwert (acl) erhalten wird ausgehend vom zweiten simulierten Sondensignal (Ssλ).

3. Verfahren nach Anspruch 2, dadurch gekennzeichnet, daß ein Referenzwert (α̅) gebildet wird, der den Korrekturwert für die Nominalzeit (Tin) darstellt, um einen Sondenzustand zu erhalten für die Anreichung "1" und daß ein geschätzter Bruttowert für die Anreichung (ß) berechnet wird als Funktion des Unterschiedes zwischen dem Korrekturwert (acl) und dem Referenzwert (a).

4. Verfahren nach Anspruch 3, dadurch gekennzeichnet, daß der Referenzwert (α̅) gebildet wird als Funktion des Unterschiedes zwischen dem Zustand des simulierten verzögerten Sondensignals (S"sλ) und dem Zustand des gemessenen Sondensignals (Sλ).

5. Verfahren nach einem der Ansprüche 3 bis 4, dadurch gekennzeichnet, daß die vorherige Schätzung der Anreicherung (Re) gleich ist der Summe des Bruttowertes (ß) eines ersten Wertes (K'(P-P)) als Funktion des Ansaugluftdrucks des Motors und eines zweiten Wertes (K2(S"sλ-Sλ)) als Funktion des Unterschiedes zwischen dem Zustand des simulierten verzögerten Sondensignals (S"sλ) und dem Zustand des gemessenen Sondensignals (Ssλ).

6. Verfahren nach Anspruch 5, bei dem der Zustand der Sonde gemessen wird und die Öffnungszeit (Ti) der Einspritzdüse zyklisch berechnet wird für jede Umdrehung oder Teilumdrehung des Motors, dadurch gekennzeichnet, daß die vorherige Schätzung der Anreicherung (Re) ausgedrückt wird durch: wobei:
β der geschätzte Bruttowert der Anreicherung ist,
K' ein Koeffizient einer vorgegebenen Größe ist,
P der Ansaugluftdruck des Motors ist,
P den Druck P durch einen Tiefpaßfilter darstellt,
K2 ein Koeffizient einer vorgegebenen Größe ist,
Sλ(n) der Wert ist, der das Sondensignal darstellt, gemessen nach n Zyklen nach dem letzten Umschalten der Sonde,
S"Ä(n) der Wert ist, der das simulierte verzögerte Sondensignal während des Zyklus n darstellt und
die Signale SA(n) und S"sλ(n) die Werte +1 oder -1 annehmen können.

7. Verfahren nach Anspruch 6, dadurch gekennzeichnet, daß der geschätzte Bruttowert der Anreicherung während des Zyklus n ausgedrückt wird durch: wobei:
ß(n-1) der geschätzte Bruttowert der Anreichung während des Zyklus n-1 ist,
k ein Koeffizient mit vorgegebenem Wert ist,
acl(n-1) der berechnete Korrekturwert während des Zyklus n-1 ist und
an der berechnete Referenzwert während des Zyklus n ist.

8. Verfahren nach Anspruch 7, dadurch gekennzeichnet, daß die Größe des Referenzwertes während des Zyklus n ausgedrückt wird durch: wobei
a(n-1) die Größe des Referenzwertes während des Zyklus n-1 ist und
K1 ein Koeffizient einer vorgegebenen Größe ist.

9. Verfahren nach einem der Ansprüche 2 bis 8, dadurch gekennzeichnet, daß die Größe des Korrekturwertes n Zyklen nach dem ersten Umschalten der Sonde ausgedrückt wird durch: wobei
acl(n-1) die Größe des Korrekturwertes während des Zyklus n-1 ist,
G1 ein Koeffizient ist, der in die Bestimmung der Größe der gesamten Korrektur eingeht,
H1 ein Koeffizient ist, der die Amplitude der proportionellen Korrektur bestimmt,
Ssλ(n) der Wert ist, der das zweite simulierte Sondensignal während des Zyklus n darstellt;
Ssλ(n-1) der Wert ist, der das zweite simulierte Sondensignal während des Zyklus n-1 darstellt, wobei das Signal Ssλ die Werte +1 oder -1 annehmen kann.

10. Verfahren nach einem der Ansprüche 1 bis 8, dadurch gekennzeichnet, daß⁻die Größe der Korrekturwerte n Zyklen nach dem letzten Umschalten der Sonde ausgedrückt wird durch wobei
acl(n-1) die Größe des Korrekturwertes während des Zyklus n-1 ist,
H2 ein Koeffizient ist, der die Amplitude der proportionellen Korrektur bestimmt,
G2 ein Koeffizient ist, der in die Bestimmung der gesamten Korrektur eingeht,
Ssλ(n) der Wert ist, der das zweite simulierte Sondensignal während des Zyklus n darstellt,
Ssλ(n-1) der Wert ist, der das zweite simulierte Sondensignal während des Zyklus (n-1) darstellt, wobei das Signal Ssλ den Wert +1 oder -1 annehmen kann.

11. Verfahren nach einem der Ansprüche 1 bis 10, dadurch gekennzeichnet, daß die reine Verzögerung (m) eine Funktion des Ansaugluftdrucks (P) des Motors ist.

12. Verfahren nach Anspruch 11, dadurch gekennzeichnet, daß die reine Verzögerung (m) ein numerischer Wert ist, der durch die Anzahl der Umdrehungen oder Teilumdrehungen des Motors ausgedrückt wird.

13. Vorrichtung zum Dosieren des Kraftstoffs, der einem Verbrennungsmotor (1) zugeführt wird, gemäß einem der Ansprüche 1 bis 12, mittels wenigstens einer Einspritzdüse (2), die von einem elektronischen Rechner (6) gesteuert wird, welcher einer Sonde (12) zugeordnet ist, die ein Signal (Sλ) liefert entsprechend dem einen oder dem anderen von zwei Betriebszuständen der Abgaszusammensetzung, wobei der elektronische Rechner (6) eine erste Anordnung aufweist, die die Öffnungszeit (Ti) der Einspritzdüse (2) bestimmt, ausgehend von einer Nominalzeit (Tin) als Funktion der Betriebsparameter des Motors (1) und eines Wertes (acl) der gesamten und proportionalen Korrektur als Funktion des Zustandssignals der Sonde, wobei eine zweite Anordnung eine vorherige Schätzung (Re) der Abgasanreicherung durchführt ausgehend von den Betriebsparametern des Motors und der reinen Verzögerung (m) entsprechend einer experimentellen Bestimmung zwischen Einspritzdüse (2) und Sonde (12), dadurch gekennzeichnet, daß eine dritte Anordnung mindestens ein simuliertes Sondensignal (Ssλ) bidlet ausgehend von der vorherigen Schätzung der Anreicherung und daß eine vierte Anordnung den Korrekturwert (acl) bildet, ausgehend vom simulierten Sondensignal (Ssλ) und periodisch den Korrekturwert (αcl) verändert in Abhängigkeit der Messung eines Unterschiedes zwischen dem Zustand des gemessenen Sondensignals (Sλ) und dem Zustand eines simulierten verzögerten Sondensignals (S"sλ), wobei letzteres erhalten wird durch eine Anordnung zur zeitlichen Verschiebung des ersten Signals (S'sλ) gleich der reinen Verzögerung (m).

14. Vorrichtung nach Anspruch 13, mit wenigstens einer Kraftstoffeinspritzdüse auf der Ansaugseite des Motors einer Sonde, die auf die Zusammensetzung der Abgase reagiert, Meßfühlern für die Betriebsparameter des Motors und einem elektronischen Rechner, der die Öffnungszeit der Einspritzdüse als Funktion dieser Parameter und des Ausgangssignals der Sonde steuert, dadurch gekennzeichnet, daß die Vorrichtung einen Totspeicher (13) aufweist für numerische Verzögerungswerte (m), die vom Rechner (6) adressierbar sind als Funktion des Ansaugluftdrucks (P).

## Claims

1. A method of quantitatively dispensing fuel supplied to an internal combustion engine (1) by at least one injector (2) controlled by an electronic computer (6) associated with a sensor (12) furnishing a signal (Sλ) capable of assuming one or other of two conditions as a function of the exhaust gas composition, according to which the electronic computer (6) determines the opening time (Ti) of the injector (2) on a basis of a nominal time (Tin) which is a function of operating parameters of the engine (1) and a proportional and integral correction term (αcl) which is a function of the state of the sensor signal, and according to which a predictive estimate (Re) of richness of the exhaust gases is made on a basis of the operating parameters of the engine and the pure delay (m), determined experimentally between the injector (2) and the sensor (12), characterised in that at least one simulated sensor signal (Ssλ) is processed on a basis of the said predictive richness estimate, the said correction term (acl) is processed on a basis of the simulated sensor signal (Ssλ) and periodically the said correction term (ac!) is modified in response to detection of a difference between the condition of the measured sensor signal (Sλ) and the condition of a delayed simulated sensor signal (S"sλ), this latter being obtained by a time offset of the first signal (S'sλ) equal to the said pure delay (m).

2. A method according to Claim 1, characterised in that a first simulated sensor signal (S'sλ) is processed by comparison of the predictive richness estimate (Re) with the first high and low thresholds (D'+, D'-) which are respectively equal to the high and low thresholds of change of state of the sensor, the retarded simulated sensor signal (S"sλ) is obtained by a time offset of the said first signal (S'sλ) equal to the said pure delay (m), a second simulated sensor signal (Ssλ) is processed by a comparison of the predictive richness estimate (Re) with second high and low thresholds (D+, D-) which are respectively greater than the first high and low thresholds, and the said correction term (acl) is processed on a basis of the second simulated sensor signal (Ssλ).

3. A method according to Claim 2, characterised in that a reference term (a) representing the correction to be made to the said nominal time (Tin) is processed to obtain a condition of the sensor representative of the richness "1" and a crude value is calculated which is an estimate of richness (β). as a function of the difference between the correction term (αcl) and reference (a).

4. A method according to Claim 3, characterized in that the said reference term (a) is processed as a function of the difference between the condition of the retarded simulated sensor signal (S'sX) and the condition of the measured sensor signal (Sλ).

5. A method according to any one of Claims 3 and 4, characterised in that the predictive richness estimate (Re) is equal to the sum of the said crude value (β), a first term (K'(P-P)) which is a function of the engine intake air pressure and a second term (K2(S"sλ-Sλ)) which is a function of the difference between the condition of the retarded simulated sensor signal (S"sλ) and the condition of the measured sensor signal (Ssλ).

6. A method according to Claim 5, according to which the condition of the sensor is detected and the opening time of the injector (Ti) is calculated cyclically at each revolution of fraction of a revolution of the engine, characterised in that the predictive richness estimate (Re) is expressed by: in which:
β is the crude estimate value of richness,
K' is a coefficient of predetermined value,
P is the air pressure at the engine intake,
P represents the pressure P viewed through a low-pass filter,
K2 is a coefficient of predetermined value,
Sλ(n) is the value of the measured sensor signal n cycles after the last fluctuation of the sensor, S"λ(n) is the value of the retarded simulated sensor signal at cycle n,
the signals Sλ(n) and S"sA(n) are likely to assume the values +1 or -1.

7. A method according to Claim 6, characterised in that the crude estimate value of richness at the cycle n is expressed by: in which:
β(n-1) is the crude estimate value of richness at the cycle (n-1),
k is a coefficient of predetermined value,
acl(n-1) is the correction term calculated at the cycle n-1,
a(n) is the reference term calculated at cycle n.

8. A method according to Claim 7, characterised in that the value of the reference term at the cycle n is expressed by: in which:
a(n-1) is the value of the reference term at the cycle n-1,

K1 is a coefficient of predetermined value.

9. A method according to any one of Claims 2 to 8, characterised in that the value of the correction term n cycles after the last fluctuation of the sensor is expressed by: in which:
aci(n-1) is the value of the correction term at the cycle n-1,
G1 is a coefficient in determining the gain of integral correction,
H1 is a coefficient which determines the amplitude of the proportional correction,
Ssλ(n) is the value of the second simulated sensor signal at the cycle n,
SsA(n-1) is the value of the second simulated sensor signal at the cycle n-1,
the signal Ssλ being likely to assume the values +1 or -1.

10. A method according to any one of Claims 2 to 8, characterised in that the value of the correction term n cycles after the last fluctuation of the sensor is expressed by: in which:
acl(n-1) is the value of the correction term at the cycle n-1,
H2 is a coefficient determining the amplitude of proportional correction,
G2 is a coefficient in determining the integral correction,
Ssλ(n) is the value of the second simulated sensor signal at cycle n,
Sslλ(n-1) is the value of the second simulated sensor signal at the cycle n-1,
the signal Ssλ being capable of assuming the values +1 or -1.

11. A method according to any one of Claims 1 to 10, characterised in that the said pure delay (m) is a function of the air pressure (P) at the intake of the engine.

12. A method according to Claim 11, characterised in that the said pure delay (m) is a numerical value expressed in a number of revolutions or parts of a revolution of the engine.

13. A method of quantitatively dispensing fuel supplied to an internal combustion engine according to any one of Claims 1 to 12, characterised by at least one injector (10) controlled by an electronic computer (6) associated with a sensor (12) furnishing a signal (Sλ) capable of assuming one or other of two conditions according to the composition of the exhaust gases, according to which the electronic computer (6), comprising a first means which determines the opening time (Ti) of the injector (2) on a basis of a normal time (Tin) as a function of operating parameters of the engine (1) and a prportional and integral correction term (acl) which is a function of the condition of the sensor signal and according to which a second means carries out a predictive estimate (Re) of the richness of the exhaust gases on a basis of operating parameters of the engine and the pure delay (m), determined experimentally between the injector (2) and the sensor (12), characterised in that a third means processes at least one simulated sensor signal (Ssλ) on a basis of the said predictive richness estimate, a fourth means processes the said correction term (acl) on a basis of the simulated sensor signal (SsA) and periodically modifies the said correction term (ac!) in response to detection of a difference between the condition of the measured sensor signal (Sλ) and the condition of a retarded simulated sensor signal (S"sX), this latter being obtained by a means of offsetting the timing of the first signal (S'sλ) which is equal to the said pure delay (m).

14. An electronic injection system for carrying out the method according to Claim 13, comprising at least one fuel injector on the intake side of the engine, a sensor which is sensitive to the composition of the exhaust gases, sensors for measuring parameters as a function of the engine and an electronic calculator which controls the opening times of the injector as a function of the said parameters and of the output signal of the said sensor, characterised in that the said system comprises a read-only memory (13) for numerical pure delay values (m) accessible by the said computer (6) as a function of the air pressure (P) at the intake to the engine (1).
